# FASCICULE DE BREVET EUROPEEN

(11) **EP 1 305 550 B1**
(45) Date de publication et mention de la délivrance du brevet: **06.12.2006**
(21) Numéro de dépôt: 01963057.3
(22) Date de dépôt: 02.08.2001
(51) Int. Cl.: F21V 23/00, F21V 31/00, F21W 131/308

(54) **GALERIE D'ECLAIRAGE POUR ENCEINTE CONTENANT UN MILIEU HUMIDE**
BELEUCHTUNGSTRÄGER FÜR EINEN ABGESCHLOSSENEN RAUM, DER EIN FEUCHTES MEDIUM ENTHÄLT
ILLUMINATING FIXTURE FOR ENCLOSED SPACE CONTAINING A HUMID ENVIRONMENT

(30) Priorité: 02.08.2000 FR 0010224
(43) Date de publication de la demande: 02.05.2003
(73) Titulaire: RENA S.A., F-74000 Meythet (FR)
(72) Inventeur: CHAUQUET, Jacques, AYZE, 74130 BONNEVILLE (FR)
(74) Mandataire: Maureau, Philippe
(86) Numéro de dépôt international: PCT/FR2001/002534
(87) Numéro de publication internationale: WO 2002/010641

(56) Documents cités:
- EP-A- 0 614 042
- BE-A- 497 895
- US-A- 3 133 704
- US-A- 5 479 327

## Description

La présente invention a pour objet une galerie d'éclairage pour enceinte contenant un milieu humide, tel qu'un aquarium, un bassin de jardin ou une fontaine.

Il est connu de réaliser des galeries d'éclairage destinées à équiper de telles enceintes. C'est ainsi que dans le cas d'un aquarium, la galerie d'éclairage peut être fixée sur la coiffe de celui-ci.

Une galerie d'éclairage selon le préambule de la revendication 1 est par example connue du document US-A-3 133 704.

Une galerie d'éclairage est constituée par un tube contenant les composants d'alimentation électrique, et sur lequel est fixé un tube fluorescent étanche.

Il existe deux types de galeries sur le marché, les galeries réalisées en matière synthétique thermoformée et les galeries réalisées en matière synthétique injectée.

Les galeries du premier type ne sont pratiquement jamais étanches. Les galeries du deuxième type peuvent être étanches, mais dans ce cas les embouts d'extrémité doivent être soudés et ne peuvent plus être démontés. En conséquence, pour avoir accès au starter, il faut prévoir un passage sur une face latérale du profil et assurer l'étanchéité de ce passage.

De façon traditionnelle, les composants électriques sont fixés sur une platine qui est engagée dans des glissières venant de moulage sur la face intérieure du profilé, afin de maintenir cette platine à distance de la face latérale du profilé en regard de laquelle elle se trouve et éviter des échauffements de cette dernière. Il doit être noté que les glissières s'étendant jusqu'aux extrémités du profilé rendent difficile la réalisation de l'étanchéité à ce niveau. En conséquence, les galeries existantes ne sont pas parfaitement étanches et ne peuvent être immergées, car présentant des risques d'accident électrique.

Le but de l'invention est de fournir une galerie qui soit réalisée de façon simple, avec un nombre réduit de composants, qui possède une parfaite étanchéité, sans nécessiter de soudure ni de collage, et qui puisse être ouverte pour permettre l'entretien éventuel des composants électriques qu'elle contient.

A cet effet, la galerie d'éclairage comprend les caractéristiques de la partie caractérisante de la revendication 1.

Il est à noter que le profilé ne comporte pas de glissière, c'est-à-dire présente un profil régulier permettant de réaliser sa fermeture par deux bouchons emboîtés, avec réalisation de l'étanchéité par des joints toriques. Les composants électriques sont, pour leur part, montés sur le support, ce support étant introduit dans le profilé après que les ailes aient été abaissées. Lorsque le support est en place, les ailes sont relâchées et les extrémités de celles-ci viennent s'ancrer dans la paroi supérieure du profilé assurant ainsi le blocage en translation du support dans le profilé. Il doit être noté qu'il n'est pas nécessaire, comme tel est le cas habituellement, de prévoir des glissières pour le montage du support, ce qui évite de subir les inconvénients des glissières qui nuisent à la réalisation de l'étanchéité.

Suivant une forme avantageuse d'exécution de cette galerie, la liaison entre la base du support et chaque retour est réalisée par une surface courbe, et la liaison entre chaque retour et l'aile associée est réalisée par un pli marqué, la lame métallique étant mise en forme de telle sorte que, quand aucune action n'est exercée sur les ailes, celles-ci sont inclinées vers le haut, par rapport à l'horizontale. Cette configuration des zones de liaison entre les retours est respectivement la base des supports et les ailes donnent une élasticité aux ailes qui permet d'obtenir leur arc-boutement contre la paroi supérieure du profilé.

Afin d'assurer une bonne ventilation des composants électriques, la base du support comporte au moins deux décrochements vers le haut.

Avantageusement l'arête de chaque aile du support est acérée sur son bord tourné vers le haut. Cette arête peut être obtenue par un découpage adapté des extrémités du support.

Afin d'améliorer l'accrochage des ailes du support vis-à-vis de la paroi supérieure du profilé, chaque aile comporte au moins une fente débouchant à son extrémité.

Selon une autre caractéristique de l'invention le profilé présente deux pattes d'appui et de fixation prolongeant l'une de ses parois extérieures, le raccordement entre chaque patte et le corps du profilé comportant un évidement pour maintenir l'épaisseur identique à l'épaisseur de matière de la patte et à l'épaisseur de matière du profilé. Cet agencement permet d'éviter toute surépaisseur locale de matière pouvant se traduire par un défaut d'étanchéité.

De toute façon l'invention sera bien comprise, à l'aide de la description qui suit, en référence au dessin schématique annexé représentant, à titre d'exemple non limitatif, une forme d'exécution de cette galerie d'éclairage.
Figure 1 en est une vue en coupe longitudinale ;
Figure 2 en est une vue en coupe transversale selon la ligne II-II de figure 1 ;
Figure 3 en est une vue en coupe transversale selon la ligne III-III de figure 2 ;
Figure 4 est une vue en perspective éclatée d'une partie du profilé du support des composants électriques et des bouchons ;
Figure 5 est une vue en coupe transversale de détail et échelle agrandis du raccordement entre une patte d'appui et le profilé.

La galerie représentée au dessin comprend un profilé 2 en matière synthétique, par exemple en ABS (Acrylonitrile Butadiène Styrène), comportant une paroi de fond 3, une paroi supérieure 4 et deux parois latérales 5. La paroi de fond 3 est prolongée par deux pattes 6 servant à l'appui et la fixation, par exemple par vissage à travers des trous 7, sur un support 8. Il doit être noté que l'épaisseur de chaque patte d'appui 6 est la même que l'épaisseur du profilé et que la zone de raccordement entre la patte et le profilé comporte un évidement 9 afin de maintenir une épaisseur de matière constante.

La galerie selon l'invention comporte également un support 10 pour des composants électriques, constitués par une lame métallique à caractéristiques élastiques, de largeur correspondant sensiblement à la largeur intérieure du profilé. Ce support 10 comprend une base 12 présentant deux décrochements rectangulaires 13 tournés vers le haut. A ses extrémités, cette base qui est de longueur inférieure à la longueur du profilé est prolongée par deux retours 14 de hauteur légèrement inférieure à celle du profilé et qui sont raccordés chacun à la base par une zone cintrée 15. Pour sa part, chaque retour 14 est prolongé par une aile 16 à laquelle elle est raccordée par un pli 17 marqué. Les extrémités libres de chacune des ailes 16 comportent une arête vive 18, une fente 19 longitudinale et débouchant dans l'extrémité de chaque aile étant prévue pour favoriser sa déformation.

La base 12 présente deux trous 20 pour la fixation d'une plaque 22 portant le baiast 23 de l'installation d'éclairage. L'un des retours 14 comporte des trous 24 pour le clipage d'un connecteur 25, tandis que l'autre retour 14 comporte des trous 26 pour le clipage d'un starter 27. Les différents composants étant montés sur le support, celui-ci est introduit dans le profilé après que les ailes 16 aient été légèrement rabattues vers le bas. Dès que le support est dans sa position définitive, les ailes sont relâchées et leurs extrémités comportant les arêtes vives 18 viennent s'ancrer dans la paroi supérieure 4 du profilé, assurant ainsi le blocage en translation du support dans le profilé. La fermeture du profilé est réalisée à l'aide de deux bouchons 28, chaque bouchon comportant une partie 29 destinée à être emboîtée dans le profilé, avec réalisation de l'étanchéité vis-à-vis de celui-ci à l'aide d'un joint torique 30. Le bouchon 28 situé du côté du connecteur 25 comporte un trou 32 pour le passage d'un cordon d'alimentation 33. Sur l'une des faces du profilé sont fixés deux dispositifs porte-douille 34 portant chacun une douille 35, ces douilles servant au montage d'un tube fluorescent étanche. L'alimentation électrique est réalisée au niveau des porte-douille 34.

La galerie ainsi obtenue est parfaitement étanche ce qui permet de l'utiliser dans différentes enceintes contenant un milieu humide, y compris en étant immergée dans un liquide. S'il faut intervenir sur l'un des composant électriques, par exemple sur le starter, il est très facile d'avoir accès à l'intérieur du profilé par retrait de l'un des bouchons 28. Il faut noter que le retrait d'un bouchon n'est absolument pas destructif puisque les bouchons ne sont ni soudés, ni collés.

Comme il ressort de ce qui précède l'invention apporte une grande amélioration à la technique existante en fournissant une galerie d'éclairage de structure simple, dont le montage est effectué rapidement, et dont la maintenance peut être réalisée de façon simple et rapide sans nuire à une étanchéité ultérieure.

Comme il va de soi l'invention ne se limite pas à la seule forme d'exécution de cette galerie, décrite ci-dessus à titre d'exemple, elle en embrasse au contraire toutes les variantes pour autant que celles-ci tombent sous l'étendue de protection exclusivement définie pour les revendications. C'est ainsi notamment que les décrochements de la base du support pourraient être structurés différemment et en nombre différent ou encore que les ailes pourraient comporter des parties pliées pour augmenter les conditions d'accrochage.

## Revendications

1. Galerie d'éclairage pour enceinte contenant un milieu humide, comprenant un profilé tubulaire (2) de section carrée ou rectangulaire, un support (10) pour les composants électriques de largeur correspondant sensiblement à la largeur intérieure du profilé, comportant une base (12) destinée à prendre appui contre l'une (3) des faces du profilé, prolongée par deux retours d'extrémité (14) qui en sont sensiblement perpendiculaires, et qui possèdent une hauteur légèrement inférieure à celle du profité, et deux bouchons de fermeture (28) des extrémites du profilé tubulaire (2), **caractérisé en ce que** le profilé tubulaire (2) est en matière synthétique et présente un profil régulier, c'est-à-dire sans aspérités du côté intérieur, **en ce que** le support (10) est constitué par une lame métallique à caractéristiques élastiques et que les deux retours d'extrémité (14) sont eux-mêmes prolongés par deux ailes (16) en vis-à-vis, dont les extrémités sont destinées à venir s'ancrer dans la paroi supérieure (4) du profilé tubulaire (2) et **en ce que** les bouchons de fermeture (28) comportent chacun une partie (29) qui, destinée à être emboîtée dans le profilé tubulaire (2), est équipée d'un joint torique (30).

2. Galerie d'éclairage selon la revendication 1, **caractérisée en ce que** la liaison entre la base (12) du support (10) et chaque retour (14) est réalisée par une surface courbe (15), et la liaison entre chaque retour (14) et l'aile (16) associée est réalisée par un pli marqué (17), la lame métallique étant mise en forme de telle sorte que, quand aucune action n'est exercée sur les ailes (16), celles-ci sont inclinées vers le haut, par rapport à l'horizontale.

3. Galerie d'éclairage selon l'une des revendications 1 et 2, **caractérisée en ce que** la base (12) du support (10) comporte au moins deux décrochements (13) vers le haut.

4. Galerie d'éclairage selon l'une des revendications 1 à 3, **caractérisée en ce que** l'arête (18) de chaque aile (16) du support (10) est acérée sur son bord tourné vers le haut.

5. Galerie d'éclairage selon l'une des revendications 1 à 4, **caractérisée en ce que** chaque aile (16) comporte au moins une fente (19) débouchant à son extrémité.

6. Galerie d'éclairage selon l'une des revendications 1 à 5, **caractérisée en ce que** le profilé tubulaire (2) présente deux pattes (6) d'appui et de fixation prolongeant l'une (3) de ses parois extérieures, le raccordement entre chaque patte (6) et le corps du profilé tubulaire (2) comportant un évidement (9) pour maintenir l'épaisseur identique à l'épaisseur de matière de la patte (6) et à l'épaisseur de matière du profilé tubulaire (2).

## Claims

1. Lighting rack for an enclosure containing a wet medium, comprising a tubular profile (2) with a square or rectangular cross-section, a support (10) for the electrical components with a width which corresponds substantially to the inner width of the profile, comprising a base (12) which is designed to be supported against one (3) of the surfaces of the profile, extended by two end returns (14) which are substantially perpendicular to it, and which have a height which is slightly shorter than that of the profile, and two stoppers (28) for closure of the ends of the tubular profile (2), **characterised in that** the tubular profile (2) is made of synthetic material, and has a regular profile, i.e. without any roughness on the inner side, and **in that** the support (10) is constituted by a metal sheet with resilient characteristics, and **in that** the two end returns (14) are themselves extended by two wings (16) opposite, the ends of which are designed to be anchored in the upper wall (4) of the tubular profile (2), and **in that** the closure stoppers (28) each comprise a part (29) which, designed to be fitted in the tubular profile (2), is equipped with an "o"-ring seal (30).

2. Lighting rack according to claim 1, **characterised in that** the connection between the base (12) of the support (10) and each return (14) is provided by a curved surface (15), and the connection between each return (14) and the associated wing (16) is provided by a marked fold (17), the metal sheet being formed such that, when no action is exerted on the wings (16), the latter are inclined upwards relative to the horizontal.

3. Lighting rack according to claim 1 or claim 2, **characterised in that** the base (12) of the support (10) comprises at least two upward set-backs (13).

4. Lighting rack according to any one of claims 1 to 3, **characterised in that** the ridge (18) of each wing (16) of the support (10) is sharp on its edge which faces upwards.

5. Lighting rack according to any one of claims 1 to 4, **characterised in that** each wing (16) comprises at least one slot (19) which opens at its end.

6. Lighting rack according to any one of claims 1 to 5, **characterised in that** the tubular profile (2) has two lugs (6) for support and securing which extend one (3) of its outer walls, the connection between each lug (6) and the body of the tubular profile (2) comprising a recess (9) to keep the thickness identical to the thickness of the material of the lug (6) and to the thickness of the material of the tubular profile (2).

## Patentansprüche

1. Beleuchtungseinrichtung für einen Behälter, der ein feuchtes Medium enthält, welche folgendes aufweist:
ein rohrförmiges Profil (2) mit einem quadratischen oder rechteckigen Querschnitt,
einen Träger (10) für die elektrischen Bauteile mit einer Breite, die im wesentlichen der inneren Breite des Profils entspricht, der eine Basis (12) aufweist, die dazu bestimmt ist, sich an einer Seite (3) der Seiten des Profils abzustützen, und
mit zwei dazu im wesentlichen senkrechten aufgebogenen Endteilen (14) verlängert ist, die eine etwas geringere Höhe als das Profil besitzen, und
zwei Stopfen (28) zum Verschließen der Enden des rohrförmigen Profils (2),
**dadurch gekennzeichnet,**
**daß** das rohrförmige Profil (2) aus einem Kunststoffmaterial besteht und ein gleichmäßiges Profil, d.h. ein Profil ohne Unebenheiten der Innenseite, besitzt, daß der Träger (10) aus einem Metallstreifen mit elastischen Eigenschaften besteht, und die beiden aufgebogenen Endteile (14) wiederum mit zwei einander gegenüberliegenden Flügeln (16) verlängert sind, deren Enden dazu bestimmt sind, an der oberen Wand (4) des rohrförmigen Profils (2) angepaßt zu werden, und
**daß** die Verschlußstopfen (28) jeweils ein Teil (29) aufweisen, das-dazu bestimmt ist, in das rohrförmige Profil (2) eingesteckt zu werden, und mit einer O-Ringdichtung (30) versehen sind.

2. Beleuchtungseinrichtung nach Anspruch 1,
**dadurch gekennzeichnet,**
**daß** die Verbindung zwischen der Basis (12) des Trägers (10) und jedem aufgebogenen Teil (14) aus einer gekrümmten Oberfläche (15) besteht, und daß die Verbindung zwischen jedem aufgebogenen Teil (14) und dem dazu gehörigen Flügel (16) aus einem abgekanteten Falz (17) besteht, wobei der Metallstreifen in der Art geformt ist, daß die Flügel bezogen auf die Horizontale (16) nach oben geneigt sind, wenn keine Kraft auf sie ausgeübt wird.

3. Beleuchtungseinrichtung nach einem der Ansprüche 1 und 2,
**dadurch gekennzeichnet,**
**daß** die Basis (12) des Trägers (10) mindestens zwei nach oben versetzte Absätze (13) aufweist.

4. Beleuchtungseinrichtung nach einem der Ansprüche 1 bis 3,
**dadurch gekennzeichnet,**
**daß** die Kante (18) jedes Flügels (16) des Trägers (10) an ihrem nach oben weisenden Rand scharf ist.

5. Beleuchtungseinrichtung nach einem der Ansprüche 1 bis 4,
**dadurch gekennzeichnet,**
**daß** jeder Flügel (16) mindestens einen an dessen Ende ausmündenden Schlitz (19) aufweist.

6. Beleuchtungseinrichtung nach einem der Ansprüche 1 bis 5,
**dadurch gekennzeichnet,**
**daß** das rohrförmige Profil (2) zwei Lappen (6) zum Abstützen und Befestigen aufweist, welche die eine (3) seiner Außenwände verlängern, wobei der Anschluß zwischen jedem Lappen (6) und dem Körper des rohrförmigen Profils (2) eine Ausnehmung (9) aufweist, um die Dicke mit der Dicke des Materials des Lappens (6) und mit der Dicke des Materials des rohrförmigen Profils (2) identisch zu halten.
